# EUROPÄISCHE PATENTSCHRIFT

(11) **EP 3 861 188 B1**
(45) Veröffentlichungstag und Bekanntmachung des Hinweises auf die Patenterteilung: **06.03.2024**
(21) Anmeldenummer: 20803084.1
(22) Anmeldetag: 05.10.2020
(51) Int. Cl.: E06B 3/20

(54) **ELEKTRIFIZIERTE LEISTENANORDNUNG**
ELECTRIFIED STRIP ARRANGEMENT
AGENCEMENT DE BANDES ÉLECTRIFIÉES

(30) Priorität: 18.10.2019 DE 102019007253
(43) Veröffentlichungstag der Anmeldung: 11.08.2021
(73) Patentinhaber: Elkamet Kunststofftechnik GmbH, 35216 Biedenkopf (DE)
(72) Erfinder: FRIES, Thorsten, 57072 Siegen (DE); RÜHL, Jürgen, 61203 Reichelsheim (DE); SCHOCH, Andreas, 35037 Marburg (DE); DORSCHT, Igor, 35075 Gladenbach-Mornshausen (DE); KLEIN, Michael, 35116 Hatzfeld-Reddighausen (DE)
(74) Vertreter: DREISS Patentanwälte PartG mbB
(86) Internationale Anmeldenummer: PCT/DE2020/100859
(87) Internationale Veröffentlichungsnummer: WO 2021/073685

(56) Entgegenhaltungen:
- EP-A1- 3 219 529
- WO-A1-2012/148103
- DE-U1-202015 008 064

## Beschreibung

### Technisches Gebiet

Die vorliegende Erfindung betrifft eine Verbindungsanordnung und eine Leistenanordnung zur elektrischen Verbindung eines mit einem elektrischen Umfangskontakt ausgebildeten elektrifizierten Flächenelementes mit einer elektrischen Einrichtung.

### Stand der Technik

Heute existiert keine einheitliche und verbreitete Lösung zum Kontaktieren von intelligentem Glas bzw. funktionalen Flächenelementen bzw. elektrifizierten Flächenelementen. Unter z.B. intelligentem Glas können Glasscheiben verstanden werden, die durch physikalische Einflussgrößen wie UV-Strahlung, Wärme oder Strom ihr Erscheinungsbild verändern können, bspw. auch dimmbares Glas. Hierbei wird eine spezielle Folie zwischen zwei Glasscheiben laminiert und über elektrische Kontakte, die aus dem Glas herausführen, kontaktiert. Der Kontakt zur Stromquelle erfolgt durch Lötung oder durch eine Steckverbindung mit Kabeln. Die Kabel müssen vom Flächenelement weggeführt werden und geschützt verlegt werden sowie mit einer Versorgung/Signalquelle verbunden werden, in der Regel erfolgt dies frei verdrahtet. Generell bezieht sich die Erfindung aber auch auf weniger komplexe Anwendungen wie in Dokument DE 103 60 255 A1 gezeigt, wo dieselbe Problematik im KFZ-Bereich bei einer beheizbaren Scheibe auftritt.

Die DE 20 2015 008 064 U1 offenbart quer zueinander angeordnete Strukturbauteile einer Markise. Durch eines der Strukturbauteile kann eine elektrische Versorgungsleitung zur Versorgung eines von den strukturbauteilen unabhängigen Elements gelegt werden. Nachteilig ist hier insbesondere, dass eine Kontaktierung der Strukturbauteile nur an den jeweiligen Endbereichen der Strukturbauteile erfolgt.

Die WO 2012/148103 A1 offenbart ein Fenster mit einer farbsensitiven Solarzelle und ein elektrochromes Fenster. Nachteilig ist hier, dass nur die Verwendung von Solarzell-Modulen in Fenstern gezeigt wird und andere Anwendungsmöglichkeiten, bei denen eine Durchsicht durch das Fenster gewünscht ist, unberücksichtigt bleiben. Auf Grund der orthogonalen Stellung der Solarzelle zum Rahmenelement liegt ein erhöhter Montageaufwand vor. Zudem ist der Gesamtaufbau, einerseits die Erstellung des Solarzell-Moduls und anderseits die zusätzliche Verkabelung der einzelnen Module in einem Rahmen, aufwendig zu realisieren.

EP 3 219 529 A1 beschreibt ein Kunststoffprofil mit einem U-förmigen Querschnitt und mit einem integrierten metallischen Verstärkungselement.

Für die Stromversorgung und die Kontaktierung des Flächenelementes wird in der Regel ein Fachmann benötigt. Es muss eine Kabelführung in den angrenzenden Bauteilen vorgesehen werden oder zumindest genügend Montageraum, was die Konstruktion dieser Bauteile beeinflusst. Lose Kabel erschweren die Montage einzelner Flächenelemente bei einer z.B. segmentierten Großfläche, umfassend mehrere kleinere Flächenelemente. Je nach Montage sind die Kabel und Kontakte sichtbar, was natürlich optisch weniger ansprechend ist und eher auf eine unfertige Lösung hindeutet. Es ist daher wünschenswert, diese Nachteile zu beseitigen und eine geeignetere Lösung bereitzustellen.

### Kurzbeschreibung der Erfindung

Erfindungsgemäß wird eine Verbindungsanordnung gemäß Anspruch 1 und eine Leistenanordnung gemäß Anspruch 10 vorgeschlagen.

Als Flächenelement kommt eine elektrifizierte Scheibe etwa aus intelligentem Glas oder elektrochromem Glas in Frage. Von der Erfindung sind sowohl Einfachverglasungen als auch Mehrfachverglasungen umfasst.

Die Erfindung beruht auf der Idee, den Montageaufwand bei elektrifizierten Flächenelementen mittels eines möglichst hohen Anteils von Gleichteilen zu reduzieren, welche den Verdrahtungs- und Kontaktierungsaufwand bei elektrifizierten Flächenelementen kostengünstig reduzieren und vereinfachen.

Die erfindungsgemäße Lösung beseitigt die genannten Nachteile und liefert eine hohe Flexibilität, denn aufgrund der erfindungsgemäßen Realisierung ist die Leistenanordnung - unabhängig von der Lage des Umfangskontaktes - an Flächenelementen mit Umfangskontakten an unterschiedlichsten Positionen verwendbar. Eine Vielzahl von Flächenelementen verschiedenster Hersteller können mit ein und derselben Leistenanordnung versehen werden. Die erfindungsgemäße Leistenanordnung kann leicht als Strang mittels Extrusion hergestellt werden. Auch die Herstellung einer Standardlänge ist denkbar, welche der Kunde selbst ablängen und bearbeiten kann (z.B. auf Gehrung schneiden zum Umfassen von Flächenelementecken). Alternativ können speziell geformte Verbindungselemente mit elektrischen Leitern für die Verbindung von Leisten verwendet werden.

Vorteilhafte Ausgestaltungen sind Gegenstand der Unteransprüche sowie der nachfolgenden Beschreibung.

### Vorteilhafte Wirkungen

Bevorzugt ist der Leiter mittels eines Metalls (z.B. Litze, Draht etc.) realisiert. Der Vorteil dieser Variante besteht darin, dass die elektrischen Verluste im Leiter minimal sind und der Leiter während beispielsweise einer Extrusion des Kunststoffrahmenelementes in das Kunststoffrahmenelement leicht einbringbar ist. Diese Anordnung ist preiswert und in großen Stückzahlen bei minimalen Taktzeiten herstellbar.

Alternativ kann der Leiter ausschließlich mittels eines elektrisch leitfähigen zweiten Kunststoffes realisiert sein, dessen elektrischer Widerstand aufgrund des Vorhandenseins von elektrisch leitfähigen Kunststoff-Zusatzstoffen (z.B. Ruß, Metallpartikel und dergleichen) um ein Vielfaches geringer ist, als die Leitfähigkeit eines ersten Kunststoffes, mittels dessen das Kunststoffrahmenelement realisiert sein kann. Der Vorteil dieser Variante besteht darin, dass sowohl der Leiter als auch das Rahmenelement mittels Co-Extrusion des ersten und zweiten Kunststoffes preiswert und in großen Stückzahlen bei ebenso geringen Taktzeiten herstellbar ist.

Weiter alternativ kann der Leiter auch mittels einer Kombination aus den beiden zuvor genannten Varianten realisiert sein, nämlich aus einem elektrisch leitfähigen zweiten Kunststoff und einem Metall. In diesem Falle stellt ein metallischer Leiter den Leiterkern dar, welcher zumindest abschnittsweise und zumindest flächenelementseitig von dem zweiten Kunststoff umschmolzen oder abgedeckt sein kann. Die Herstellung kann mittels Co-Extrusion des ersten und zweiten Kunststoffes bei gleichzeitiger Einbringung des metallischen Leiters erfolgen. Diese Lösung ist ebenso vorteilhaft wie die zuvor genannten beiden Lösungen.

Bevorzugt sind zur Herstellung der Verbindung eine Vielzahl von ersten Kontaktelementen, insbesondere von Federkontaktelementen, entlang des Leiters vorgesehen, wobei der Leiter und/oder die Kontaktelemente vorzugsweise einstückig ausgebildet sind. Leiter und Kontaktelemente sind somit leicht und preiswert beispielsweise mittels eines Blechstreifens herstellbar, welcher erfindungsgemäß derart bearbeitet wird, so dass ein durchgehender Leiter mit entlang des Leiters angeordneten Kontaktfedern resultiert.

Alternativ zur zuvor genannten Variante kann entlang des Leiters ein frei positionierbares Kupplungselement vorgesehen sein, um die Leiste konfigurierbar zu machen. Mehrere Kupplungselemente können in Verbindung mit mehreren zueinander isolierten Leitern zur Realisierung mehrerer voneinander elektrisch isolierter Verbindungen vorgesehen sein, um auch komplexere Anwendungsfelder abzudecken. Zu nennen sind hier beispielsweise segmentweise ansteuerbare elektrifizierte Flächensegmente innerhalb eines einzigen Flächenelementes oder eine Wand, umfassend mehrere Flächenelemente, welche mittels segmentierter und/oder durchgehender Leistenanordnungen miteinander verbunden sind.

Vorzugsweise ist vorgesehen, dass das Kupplungselement zweite Kontaktelemente zur Kontaktierung des Leiters und/oder des Umfangkontaktes umfasst, so dass während der Verbindungsherstellung eine Kontaktierung des Kupplungselementes mit dem Leiter und/oder eine Kontaktierung des Kupplungselementes mit dem Umfangskontakt realisierbar ist. Dies hat den Vorteil, dass bis zur Befestigung der Leistenanordnung am Flächenelement alle elektrischen Komponenten zunächst voneinander elektrisch isoliert bleiben. Diese Kontaktelemente sind bevorzugt als Stechkontakt und/oder als Schneidkontakt realisiert. Beide Varianten sind geeignet, den leitenden und/oder nichtleitenden Kunststoffmantel des Leiters erst bei Anordnung des Kunststoffrahmenelementes am Flächenelement punktuell gezielt zu durchstoßen bzw. lokal und quer zur Leitererstreckung aufzuschneiden, so dass der Leiter lediglich an den gewünschten Positionen für eine Verbindungsherstellung kontaktiert wird.

Es versteht sich, dass die vorstehend genannten Merkmale auch in ihrer Mehrzahl vorhanden sein können, beispielsweise können zwei oder mehr voneinander isolierte Leiter vorgesehen sein und sich entlang des Kunststoffrahmenelementes erstrecken.

Weiterhin kann der Umfangskontakt, insbesondere bei zwei oder mehr Leitern, in definierten Bereichen gegenüber einem oder mehreren der Leiter isoliert sein. Dadurch können in einem umschriebenen Bereich selektiv nur ausgewählte Leiter elektrisch leitend kontaktiert werden.

Vorzugsweise sind Verbindungselemente zur Verbindung einzelner Kunststoffrahmenelemente mit elektrischen Leitern vorgesehen.

Die Verbindungselemente weisen dabei in Höhe der elektrischen Leiter ebenfalls einen oder mehrere elektrische Leiter auf. Je nach Gestalt des Verbindungselements dienen diese der Verbindung zweier erfindungsgemäßer Leisten in einer Längsrichtung oder zur Verbindung zweier Leisten in einem 90° - Winkel zueinander, andere Winkel sind jedoch auch möglich und im Rahmen der Erfindung. Optional kann sich in einem Verbindungselement auch die elektrische Zuleitung zur Stromversorgung der Leistenanordnung befinden.

Es versteht sich auch, dass die vorstehend genannten Merkmale und die nachfolgend noch zu erläuternden Merkmale in den Zeichnungen nicht nur in der jeweils angegebenen Merkmalskombination, sondern auch in anderen, hier nicht explizit genannten Merkmalskombinationen oder in Alleinstellung oder isoliert auftreten können, ohne den Rahmen der Erfindung, wie er durch die beigefügten Ansprüche definiert ist, abzuweichen.

Die Erfindung wird anschließend anhand der nachfolgenden Ausführungsbeispiele in den Zeichnungen grob schematisch dargestellt und unter Bezugnahme auf die Zeichnungen kurz beschrieben. Identische oder gleichwirkende Merkmale sind mit denselben Bezugszeichen versehen, sofern nichts weiter dazu angegeben ist.

### Kurze Beschreibung der Zeichnungen

Figuren 1a und 1b zeigen eine erste Variante der erfindungsgemäßen Leistenanordnung
Figuren 2a und 2b zeigen eine zweite Variante der erfindungsgemäßen Leistenanordnung
Figur 3 zeigt eine dritte Variante der erfindungsgemäßen Leistenanordnung
Figur 4 zeigt eine vierte Variante der erfindungsgemäßen Leistenanordnung
Figuren 5a und 5b zeigen erfindungsgemäße Verbindungselemente

### Detaillierte Beschreibung der Zeichnungen

Die nachfolgenden Figuren 1a bis 4 zeigen beispielhafte und bevorzugte Varianten der erfindungsgemäßen Leistenanordnung 100 in Schnittdarstellung. Die hier gezeigten Baugruppen umfassen jeweils ein Flächenelement 105 in Form einer elektrifizierten Scheibe (z.B. elektrochromes Glas), welches mit einem außenliegenden flexiblen Flachbandleiter oder einer elektrisch leitfähigen Folie als Umfangskontakt 106 ausgebildet ist. Zur Ansteuerung (z.B. Daten, Signale) bzw. zur Energieversorgung (z.B. elektrischer Strom und/ oder elektrische Spannung) der elektrochromen Schicht wird jeweils eine elektrische Einrichtung benötigt (nicht gezeigt). Mittels der erfindungsgemäßen Leistenanordnung 100 kann die Verbindung zwischen dem Umfangskontakt 106 des Flächenelementes 105 und der Einrichtung vorteilhaft realisiert werden. In den Figuren 1a bis 4 sind jeweils grob schematisch ein im Querschnitt vorzugsweise U-förmig ausgebildetes Kunststoffrahmenelement 101 mit jeweils zwei elektrischen Leitern 102 und ein Flächenelement 105 mit Umfangskontakt 106 gezeigt. Das Kunststoffrahmenelement 101 verläuft beidseitig entlang der Kante des Flächenelementes 105. Neben dem U-förmigen Querschnitt sind auch andere Querschnitte denkbar, z.B. ein L-förmiger Querschnitt. Jedenfalls muss zumindest eine Anlagefläche zur Anordnung des Kunststoffrahmenelementes 101 am Flächenelementrand vorgesehen sein.

Figur 1a zeigt beispielsweise eine erste Leistenanordnung 100, bei welcher die sich gegenüberliegenden Leiter 102 flächenelementseitig und entlang des Kunststoffrahmenelementes 101 vorgesehen sind, so dass die Leiter 102 während der Anordnung des Kunststoffrahmenelementes 101 am Umfangsabschnitt 107 mit den Umfangskontakten 106 selbsttätig und unmittelbar in Kontakt geraten und eine elektrische Verbindung zwischen den elektrischen Leitern 102 und den Umfangskontakten 106 hergestellt wird. In Figur 1a ist nur ein linksseitiger Kontakt zum ersten Leiter 102 angedeutet, während der rechtsseitige Leiter 102 für einen an anderer Stelle vorgesehenen zweiten Umfangskontakt 106 (nicht gezeigt) vorgesehen ist. Beide Leiter 102 sind mittels eines leitfähigen Kunststoffes 109 umschlossen, welcher unmittelbar an den Kunststoff des Kunststoffrahmenelementes 101 angrenzt bzw. z.B. vorzugsweise stoffschlüssig mittels Co-Extrusion mit diesem verbunden ist. Das Kunststoffrahmenelement 101 kann federnd ausgeführt sein, so dass das Flächenelement 105 mit seinen Umfangskontakten 106 zwischen den Leitern 102 beider Rahmenelementschenkel eingeklemmt wird (z.B. bei geeignet gestalteter U-Form). Alternativ kann ein sicherer Kontakt auch durch Aufkleben des Kunststoffrahmenelementes 101 erfolgen (z.B. bei L-Form), so dass die Umfangskontakte 106 zwischen den Leitern 102 und dem Flächenelement 105 eingeklemmt werden.

Figur 1b zeigt eine Leistenanordnung 100 mit einem Flächenelement 105 in Form einer einfachen Glasscheibe und einem Umfangskontakt 106 in Form einer leitfähigen Folie. Der Umfangskontakt 106 umfasst eine elektrisch isolierende Schicht 113 zwischen den Kontaktstellen mit den elektrischen Leitern 102. Das Kunststoffrahmenelement 101 weist beidseits elektrische Leiter 102 auf, welche von einem elektrisch leitfähigen Kunststoff 109 umgegeben sind. Im Übrigen gilt das zuvor zur Figur 1a Gesagte.

Figur 2a zeigt beispielsweise eine zweite Leistenanordnung 100, bei der eine Vielzahl von Kontaktelementen 108 vorzugsweise kontinuierlich entlang zweier sich gegenüberliegender Leiter 102 vorgesehen sind, wobei die Leiter 102 und die Kontaktelemente 108 vorzugsweise jeweils einstückig ausgebildet sind. Bevorzugt handelt es sich dabei um ein elastisches Material zur Realisierung von Federkontaktelementen, welche sich während der Anordnung des Kunststoffrahmenelementes 101 am Umfangsabschnitt 107 selbsttätig an die Umfangskontakte 106 federnd anlegen und somit eine elektrische Verbindung zwischen den elektrischen Leitern 102 und den Umfangskontakten 106 herstellen. In Figur 2a ist nur ein linksseitiger Kontakt zum ersten Leiter 102 angedeutet, während der rechtsseitige Leiter 102 für einen an anderer Stelle vorgesehenen zweiten Umfangskontakt 106 (nicht gezeigt) vorgesehen ist. Beide Leiter 102 sind bevorzugt zumindest abschnittsweise vom Material des Kunststoffrahmenelementes 101 umschlossen, wogegen die Kontaktelemente 108 aus den Schenkeln des Kunststoffrahmenelementes 101 herausragen und wie gezeigt derart geformt sind, dass sie am Umfangskontakt 106 federnd anliegen.

Die Figur 2b zeigt mehrere übereinander angeordnete Leiter 102, wobei sich die in einer Höhe befindlichen Leiter 102 jeweils paarweise gegenüberliegen. Zum selektiven elektrischen Kontaktieren ist der Bereich des Umfangskontaktes 106, der nicht mit dem Leiter 102 in Kontakt treten soll, mit einer elektrisch isolierenden Schicht 113 versehen. In Figur 2b ist nur ein linksseitiger Kontakt zum ersten Leiter 102 angedeutet, während der rechtsseitige Leiter 102 für einen an anderer Stelle vorgesehenen zweiten Umfangskontakt 106 (nicht gezeigt) vorgesehen ist. Die Leiter 102 sind bevorzugt zumindest abschnittsweise vom Material des Kunststoffrahmenelementes 101 umschlossen, wogegen die Kontaktelemente 108 aus den Schenkeln des Kunststoffrahmenelementes 101 herausragen und derart geformt sind, dass sie am Umfangskontakt 106 federnd anliegen.

Figur 3 zeigt beispielsweise eine dritte Leistenanordnung 100, bei der entlang zweier sich gegenüberliegender Leiter 102 ein frei positionierbares und elektrisch leitfähiges Kupplungselement 104 zur mittelbaren Kontaktierung der Umfangskontakte 106 vorgesehen ist. Dieses kann sich während der Anordnung des Kunststoffrahmenelementes 101 am Umfangsabschnitt 107 selbsttätig auf die Umfangskontakte 106 und die Leiter 102 anlegen und somit eine elektrische Verbindung zwischen den Leitern 102 und den Umfangskontakten 106 herstellen. In Figur 3 ist nur ein linksseitiger Kontakt zum ersten Leiter 102 angedeutet, während der rechtsseitige Leiter 102 für einen an anderer Stelle vorgesehenen zweiten Umfangskontakt 106 (nicht gezeigt) vorgesehen ist. Zur Kontaktierung der Leiter 102 und/oder der Umfangkontakte 106 kann ein Schneidkontakt 103 vorgesehen sein, um den Kunststoffmantel 112 der Leiter 102 und/oder die Leiter 102 zumindest abschnittsweise zu kontaktieren bzw. in die elektrischen Leiter 102 einzudringen, um den elektrischen Kontakt herzustellen. Mittels unterschiedlicher Abmessungen und einer Vielzahl von Schneidkontakten 103 könnten eine Vielzahl voneinander isolierter Leiter 102 unabhängig voneinander kontaktiert werden, beispielsweise mittels unterschiedlicher Schneidtiefen.

Das Kunststoffrahmenelement 101 kann entlang des Umfangs insgesamt steifer ausgebildet sein als am flächenelementseitigen Nutschenkelbereich 111. Dies kann mittels Co-Extrusion von gleichartigen Materialien mit unterschiedlichen Shore-Härten oder mittels Co-Extrusion von unterschiedlichen Materialien gleicher Shore-Härte realisiert sein oder aus einer Kombination von verschiedenartigen Materialen mit jeweils unterschiedlichen Shore-Härten realisiert sein. Außenseitig könnte beispielsweise ein Thermoplast und am Nutschenkelbereich 111 könnte beispielsweise ein Elastomer 110 vorgesehen sein, z.B. ein thermoplastisches Elastomer (TPE). Das Elastomer 110 könnte gleichzeitig im Umfeld des Leiters 102 als Leitermantel 112 fungieren und zumindest abschnittsweise mit elektrisch leitenden Additiven versehen sein.

Figur 4 zeigt beispielsweise eine vierte Leistenanordnung 100, wobei entlang zweier parallel und nebeneinander verlaufender Leiter 102 ein entlang der Leiter 102 frei positionierbares und elektrisch leitfähiges Kupplungselement 104 zur mittelbaren Kontaktierung der Umfangskontakte 106 vorgesehen ist. Dieses kann sich während der Anordnung des Kunststoffrahmenelementes 101 am Umfangsabschnitt 107 selbsttätig auf die Umfangskontakte 106 und die Leiter 102 auflegen bzw. in diese eindringen und somit eine elektrische Verbindung zwischen den Leitern 102 und den Umfangskontakten 106 herstellen. In Figur 4 ist nur ein linksseitiger Kontakt zum ersten Leiter 102 angedeutet, während der rechtsseitige Leiter 102 für einen an anderer Stelle vorgesehenen zweiten Umfangskontakt 106 (nicht gezeigt) vorgesehen ist. Zur Kontaktierung der Leiter 102 kann ein Stechkontakt 103 vorgesehen sein, um den Kunststoffmantel 112 der Leiter 102 zu durchstechen und in die elektrischen Leiter 102 zumindest teilweise einzudringen und somit den elektrischen Kontakt herzustellen. Mittels unterschiedlicher Abmessungen und einer Vielzahl von Stechkontakten 103 könnte eine Vielzahl voneinander isolierter Leiter 102 unabhängig voneinander kontaktiert werden, beispielsweise mittels unterschiedlicher Stechtiefen. Das U-förmige Kunststoffrahmenelement 101 kann am Nutboden eine weitere Nut umfassen, innerhalb derer die beiden Leiter 102 isoliert voneinander verlaufen. Die Nut kann mit einem weiteren Kunststoff 110 gefüllt sein. Dieser Kunststoff 110 kann mittels Co-Extrusion von gleichartigen Materialien mit unterschiedlichen Shore-Härten oder mittels Co-Extrusion von unterschiedlichen Materialien gleicher Shore-Härte realisiert sein oder aus einer Kombination von verschiedenartigen Materialen mit jeweils unterschiedlichen Shore-Härten realisiert sein. Dieser Kunststoff 110 könnte gleichzeitig im Umfeld des Leiters 102 als Leitermantel fungieren und zumindest abschnittsweise mit elektrisch leitenden Additiven versehen sein.

Bei den Varianten aus Figur 3 und 4 könnte beispielsweise ein TPE-Material als Leitermantel 112 partiell oder im Ganzen hinreichend leitfähig gestaltet sein, so dass eine Herstellung des elektrischen Kontaktes ohne ein vollständiges Vordringen der Kontaktelemente 103 zu den Leitern 102 möglich ist. Das Kunststoffrahmenelement 101 kann bei allen gezeigten Varianten zu Abdichtungszwecken einen Abdichtkunststoff umfassen, welcher beidseitig entlang der oberen Nutkante des Kunststoffrahmenelementes 101, beispielsweise mittels Co-Extrusion, vorgesehen sein kann. Dies schützt die Kontaktierung bzw. Anordnung vor widrigen Umgebungsbedingungen nach der Montage des Kunststoffrahmenelementes 101 am Flächenelement 105.

Die Figuren 5a und 5b zeigen Verbindungselemente 114 zur Verbindung zweier erfindungsgemäßer Kunststoffleistenelemente101 mit darin befindlichen elektrischen Leitern 102.

Die Figur 5a zeigt eine Verbindung, bei der zwei Kunststoffleistenelemente 101 mit darin befindlichen elektrischen Leitern 102 in einem 90°-Winkel zueinander mittels eines Verbindungselements 114 miteinander verbunden sind. In dem Verbindungselement 114 befinden sich elektrische Leiter 102, so dass die elektrische Verbindung zwischen den Kunststoffleistenelementen 101 sichergestellt ist.

Die Figur 5b zeigt eine Längsverbindung zweier Kunststoffleistenelemente 101 mit darin befindlichen elektrischen Leitern 102. Diese Verbindung erfolgt durch zwei Verbindungselemente 114 mit darin befindlichen elektrischen Leitern 102. Die beiden Verbindungselemente 114 ihrerseits werden dann elektrisch leitend miteinander verbunden. Alternativ können die gezeigten zwei Verbindungselemente 114 zur Längsverbindung zweier Kunststoffleistenelemente 101 auch zu einer Baugruppe 115 zusammengefasst oder einstückig ausgeführt werden.

### Bezugszeichenliste

- 100: Leistenanordnung
- 101: Kunststoffrahmenelement
- 102: elektrischer Leiter
- 103: Schneidkontakt/Stechkontakt (zweites Kontaktelement)
- 104: Kupplungselement
- 105: Flächenelement
- 106: Umfangskontakt
- 107: Umfangsabschnitt
- 108: erstes Kontaktelement
- 109: elektrisch leitfähiger Kunststoff
- 110: Elastomer/Kunststoff
- 111: flächenelementseitiger Nutschenkelbereich
- 112: Kunststoffmantel eines Leiters/Leitermantel
- 113: elektrisch isolierende Schicht
- 114: Verbindungselement
- 115: Baugruppe

## Patentansprüche

1. Verbindungsanordnung, mit einem elektrifizierten Flächenelement (105) in Form einer Glasscheibe oder einer Verbundglasscheibe und mit einer Leistenanordnung (100) zur elektrischen Verbindung des mit einem elektrischen Umfangskontakt (106) ausgebildeten elektrifizierten Flächenelementes (105) mit einer elektrischen Einrichtung, wobei die Leistenanordnung (100) ein Kunststoffrahmenelement (101) mit einem elektrischen Leiter (102) umfasst, welches zur Anordnung entlang eines den Umfangskontakt (106) umfassenden Umfangsabschnittes (107) des Flächenelementes (105) ausgebildet ist, wobei das Kunststoffrahmenelement (101) einen U-förmigen Querschnitt aufweist und sich zwischen zwei Enden erstreckt, wobei sich der Leiter (102) flächenelementseitig und zwischen den beiden Enden des Kunststoffrahmenelementes (101) entlang des Kunststoffrahmenelementes (101) erstreckt, so dass bei Anordnung des Kunststoffrahmenelementes (101) am Umfangsabschnitt (107) und Aufnahme des Umfangsabschnitts (107) zwischen den Schenkeln des Kunststoffrahmenelements (101) selbsttätig eine elektrische Verbindung zwischen dem sich zwischen den beiden Enden des Kunststoffrahmenelementes (101) erstreckenden elektrischen Leiter (102) und dem Umfangskontakt (106) hergestellt ist.

2. Verbindungsanordnung nach Anspruch 1, **dadurch gekennzeichnet, dass** der Leiter (102, 109) mittels eines elektrisch leitfähigen Kunststoffes und/oder mittels eines Metalls realisiert ist.

3. Verbindungsanordnung nach einem der vorstehenden Ansprüche, **dadurch gekennzeichnet, dass** der Leiter (102) flächenelementseitig zumindest abschnittsweise vom Kunststoffrahmenelement (101) umfasst ist und/oder flächenelementseitig am Kunststoffrahmenelement (101) zumindest teilweise anliegt und/oder flächenelementseitig einen Abschnitt der Oberfläche des Kunststoffrahmenelementes (101) bildet.

4. Verbindungsanordnung nach einem der vorstehenden Ansprüche, **dadurch gekennzeichnet, dass** zur Herstellung der Verbindung eine Vielzahl von ersten Kontaktelementen (108) entlang des Leiters (102) vorgesehen sind.

5. Verbindungsanordnung nach Anspruch 4, **dadurch gekennzeichnet, dass** der Leiter (102) und die ersten Kontaktelemente (108) einstückig ausgebildet sind.

6. Verbindungsanordnung nach einem der Ansprüche 1 bis 3, **dadurch gekennzeichnet, dass** entlang des Leiters (102) ein elektrisch leitfähiges Kupplungselement (104) vorgesehen ist, das entlang des Leiters (102) frei positionierbar ist.

7. Verbindungsanordnung nach Anspruch 6, **dadurch gekennzeichnet, dass** das Kupplungselement (104) zweite Kontaktelemente (103) zur Kontaktierung des Leiters (102) und/oder des Umfangskontakts (106) aufweist.

8. Verbindungsanordnung nach einem der vorstehenden Ansprüche, umfassend mindestens ein mit der Leistenanordnung (100) verbundenes Verbindungselement (114) mit einem Leiter (102), welcher mit dem Leiter (102) der Leistenanordnung (100) elektrisch verbunden ist.

9. Verbindungsanordnung nach einem der vorstehenden Ansprüche, umfassend eine Wand mit mehreren Flächenelementen (105).

10. Leistenanordnung (100) zur Verwendung in einer Verbindungsanordnung nach einem der vorstehenden Ansprüche, zur elektrischen Verbindung eines mit einem elektrischen Umfangskontakt (106) ausgebildeten elektrifizierten Flächenelementes (105) mit einer elektrischen Einrichtung, umfassend ein Kunststoffrahmenelement (101) mit einem elektrischen Leiter (102), welches zur Anordnung entlang eines den Umfangskontakt (106) umfassenden Umfangsabschnittes (107) des Flächenelementes (105) ausgebildet ist, wobei das Kunststoffrahmenelement (101) einen U-förmigen Querschnitt aufweist und sich zwischen zwei Enden erstreckt, wobei sich der Leiter (102) flächenelementseitig und zwischen den beiden Enden des Kunststoffrahmenelementes (101) entlang des Kunststoffrahmenelementes (101) erstreckt, so dass während der Anordnung des Kunststoffrahmenelementes (101) am Umfangsabschnitt (107) unter Aufnahme des Umfangsabschnitts (107) zwischen den Schenkeln des Kunststoffrahmenelements (101) selbsttätig eine elektrische Verbindung zwischen dem sich zwischen den beiden Enden des Kunststoffrahmenelementes (101) erstreckenden elektrischen Leiter (102) und dem Umfangskontakt (106) herstellbar ist, wobei der Leiter (102) metallisch ist und zumindest abschnittsweise und zumindest flächenelementseitig von einem elektrisch leitfähigen Kunststoff (109) umschmolzen oder abgedeckt ist.

11. Leistenanordnung (100) nach Anspruch 10, **dadurch gekennzeichnet, dass** entlang des Leiters (102) ein elektrisch leitfähiges Kupplungselement (104) vorgesehen ist, das entlang des Leiters (102) frei positionierbar ist.

12. Leistenanordnung (100) nach Anspruch 11, **dadurch gekennzeichnet, dass** Kupplungselement (104) zweite Kontaktelemente (103) zur Kontaktierung des Leiters (102) und/oder des Umfangskontakts (106) aufweist.

## Claims

1. Connection assembly comprising an electrified planar element (105) in the form of a glass pane or a laminated glass pane and comprising a strip arrangement (100) for establishing an electrical connection between the electrified planar element (105), which is formed with a peripheral electrical contact (106), and an electrical device, wherein the strip arrangement (100) comprises a plastic frame element (101) having an electrical conductor (102) and being adapted to be disposed along a peripheral portion (107) of the planar element (105), the peripheral portion (107) including the peripheral contact (106), wherein the plastic frame element (101) has a U-shaped cross section and extends between two ends, wherein the conductor (102) extends between the two ends of the plastic frame element (101) along the plastic frame element (101) and on a side facing the planar element (105) so that, when the plastic frame element (101) is attached to the peripheral portion (107) and the peripheral portion (107) is received between the legs of the plastic frame element (101), an electrical connection is automatically established between the electrical conductor (102) extending between the two ends of the plastic frame element (101) and the peripheral contact (106).

2. Connection assembly according to claim 1, **characterized in that** the conductor (102, 109) is implemented using an electrically conductive plastic material and/or using a metal.

3. Connection assembly according to any of the preceding claims, **characterized in that** the conductor (102), on a side facing the planar element (105), is surrounded by the plastic frame element (101) at least along a portion or portions thereof and/or, on a side facing the planar element (105), at least partially bears against the plastic frame element (101) and/or, on a side facing the planar element (105), forms a portion of the surface of the plastic frame element (101).

4. Connection assembly according to any of the preceding claims, **characterized in that** for purposes of establishing the connection, a plurality of first contact elements (108) are provided along the conductor (102).

5. Connection assembly according to claim 4, **characterized in that** the conductor (102) and the contact elements (108) are formed in one piece.

6. Connection assembly according to any of claims 1 through 3, **characterized in that** an electrically conductive coupling element (104), which is freely positionable along the conductor (102), is provided along the conductor (102).

7. Connection assembly according to claim 6, **characterized in that** the electrically conductive coupling element (104) has second contact elements (103) for electrically contacting the conductor (102) and/or the peripheral contact (106).

8. Connection assembly according to any of the preceding claims, comprising at least one connecting element (114) connected to the strip arrangement (100) and having a conductor (102) which is electrically connected to the conductor (102) of the strip arrangement (100).

9. Connection assembly according to any of the preceding claims, comprising a wall comprising a plurality of planar elements (105).

10. Strip arrangement (100) for use in a connection assembly according to any of the preceding claims, for establishing an electrical connection between an electrified planar element (105), which is formed with a peripheral electrical contact (106), and an electrical device, wherein the strip arrangement (100) comprises a plastic frame element (101) having an electrical conductor (102) and being adapted to be disposed along a peripheral portion (107) of the planar element (105), the peripheral portion (107) including the peripheral contact (106), wherein the plastic frame element (101) has a U-shaped cross section and extends between two ends, wherein the conductor (102) extends between the two ends of the plastic frame element (101) along the plastic frame element (101) and on a side facing the planar element (105) so that, when the plastic frame element (101) is attached to the peripheral portion (107) while the peripheral portion (107) is received between the legs of the plastic frame element (101), an electrical connection is automatically establishable between the electrical conductor (102) extending between the two ends of the plastic frame element (101) and the peripheral contact (106), wherein the conductor (102) is metallic and is overmolded or covered by an electrically conductive plastic material (109) at least along a portion or portions thereof and at least on a side facing the planar element (105).

11. Strip arrangement (100) according to claim 10, **characterized in that** an electrically conductive coupling element (104), which is freely positionable along the conductor (102), is provided along the conductor (102).

12. Strip arrangement (100) according to claim 11, **characterized in that** the electrically conductive coupling element (104) has second contact elements (103) for electrically contacting the conductor (102) and/or the peripheral contact (106).

## Revendications

1. Agencement de connexion, avec un élément plan (105) électrifié sous la forme d'une vitre ou d'un vitrage feuilleté et avec un agencement de baguettes (100) pour la connexion électrique de l'élément plan (105) électrifié conçu avec un contact périphérique (106) électrique avec un dispositif électrique, dans lequel l'agencement de baguettes (100) comprend un élément de cadre en matière plastique (101) avec un conducteur (102) électrique, lequel est conçu pour être disposé le long d'une partie périphérique (107) de l'élément plan (105) entourant le contact périphérique (106), dans lequel l'élément de cadre en matière plastique (101) présente une section transversale en forme de U et s'étend entre deux extrémités, dans lequel le conducteur (102) s'étend du côté de l'élément plan et entre les deux extrémités de l'élément de cadre en matière plastique (101) le long de l'élément de cadre en matière plastique (101), de sorte que, lorsque l'élément de cadre en matière plastique (101) est disposé sur la partie périphérique (107) et que la partie périphérique (107) est reçue entre les branches de l'élément de cadre en matière plastique (101), une connexion électrique est automatiquement établie entre le conducteur (102) électrique s'étendant entre les deux extrémités de l'élément de cadre en matière plastique (101) et le contact périphérique (106).

2. Agencement de connexion selon la revendication 1, **caractérisé en ce que** le conducteur (102, 109) est réalisé au moyen d'une matière plastique électriquement conductrice et/ou au moyen d'un métal.

3. Agencement de connexion selon l'une quelconque des revendications précédentes, **caractérisé en ce que** le conducteur (102) est entouré du côté de l'élément plan au moins sur certaines parties par l'élément de cadre en matière plastique (101) et/ou s'applique du côté de l'élément plan au moins partiellement contre l'élément de cadre en matière plastique (101) et/ou forme du côté de l'élément plan une partie de la surface de l'élément de cadre en matière plastique (101).

4. Agencement de connexion selon l'une quelconque des revendications précédentes, **caractérisé en ce qu'**une pluralité de premiers éléments de contact (108) sont prévus le long du conducteur (102) pour établir la connexion.

5. Agencement de connexion selon la revendication 4, **caractérisé en ce que** le conducteur (102) et les premiers éléments de contact (108) sont conçus d'une seule pièce.

6. Agencement de connexion selon l'une quelconque des revendications 1 à 3, **caractérisé en ce qu'**un élément de couplage (104) électriquement conducteur, qui peut être positionné librement le long du conducteur (102), est prévu le long du conducteur (102).

7. Agencement de connexion selon la revendication 6, **caractérisé en ce que** l'élément de couplage (104) comprend des deuxièmes éléments de contact (103) pour la mise en contact du conducteur (102) et/ou du contact périphérique (106) .

8. Agencement de connexion selon l'une quelconque des revendications précédentes, comprenant au moins un élément de connexion (114) connecté à l'agencement de baguettes (100) avec un conducteur (102), lequel est connecté électriquement au conducteur (102) de l'agencement de baguettes (100).

9. Agencement de connexion selon l'une quelconque des revendications précédentes, comprenant une paroi avec plusieurs éléments plans (105).

10. Agencement de baguettes (100) pour une utilisation dans un agencement de connexion selon l'une quelconque des revendications précédentes, pour la connexion électrique d'un élément plan (105) électrifié conçu avec un contact périphérique (106) électrique avec un dispositif électrique, comprenant un élément de cadre en matière plastique (101) avec un conducteur (102) électrique, lequel est conçu pour être disposé le long d'une partie périphérique (107) de l'élément plan (105) comprenant le contact périphérique (106), dans lequel l'élément de cadre en matière plastique (101) présente une section transversale en forme de U et s'étend entre deux extrémités, dans lequel le conducteur (102) s'étend du côté de l'élément plan et entre les deux extrémités de l'élément de cadre en matière plastique (101) le long de l'élément de cadre en matière plastique (101), de sorte que pendant l'agencement de l'élément de cadre en matière plastique (101) sur la partie périphérique (107) avec réception de la partie périphérique (107) entre les branches de l'élément de cadre en matière plastique (101), une connexion électrique peut être établie automatiquement entre le conducteur (102) électrique s'étendant entre les deux extrémités de l'élément de cadre en matière plastique (101) et le contact périphérique (106), dans lequel le conducteur (102) est métallique et est entouré ou recouvert, au moins sur certaines parties et au moins du côté de l'élément plan, par une matière plastique (109) électriquement conductrice.

11. Agencement de baguettes (100) selon la revendication 10, **caractérisé en ce qu'**un élément de couplage (104) électriquement conducteur, qui peut être positionné librement le long du conducteur (102), est prévu le long du conducteur (102).

12. Agencement de baguettes (100) selon la revendication 11, **caractérisé en ce que** l'élément de couplage (104) présente des deuxièmes éléments de contact (103) pour la mise en contact du conducteur (102) et/ou du contact périphérique (106).
